# EUROPÄISCHE PATENTSCHRIFT

(11) **EP 0 797 178 B1**
(45) Veröffentlichungstag und Bekanntmachung des Hinweises auf die Patenterteilung: **07.11.2001**
(21) Anmeldenummer: 96117949.6
(22) Anmeldetag: 08.11.1996
(51) Int. Cl.: G08B 27/00

(54) **Telegemeinschaftsalarmsystem mit mehreren Sicherheitsüberwachungsmodems**
Telecommunity alarm system with several safety monitoring modems
Système d'alarme pour télécommunauté avec plusieurs modems de surveillance de sécurité

(30) Priorität: 22.03.1996 DE 19611271
(43) Veröffentlichungstag der Anmeldung: 24.09.1997
(73) Patentinhaber: Deutsche Telekom AG, 53113 Bonn (DE)
(72) Erfinder: Heitmann, Gunter, 22393 Hamburg (DE); Albrecht, Andreas, 22851 Norderstedt (DE); Schulz, Ralf, 24558 Henstedt-Ulzburg (DE); Wendt, Matthias, Dipl.-Phys., 24105 Kiel (DE); Schumacher, Wolfgang, Dipl.-Ing., 24211 Preetz (DE)

(56) Entgegenhaltungen:
- EP-A- 0 296 022
- FR-A- 2 633 762

## Beschreibung

Die Erfindung betrifft ein Telegemeinschafts-Alarmsystem mit mehreren an ein Telekommunikationsnetz anschaltbaren Sicherheitsüberwachungsmodems nach Anspruch 1 sowie ein Sicherheits-Überwachungsmodem zum Einsatz in dem Telegemeinschafts-Alarmsystem nach Anspruch 6.

Aufgrund zunehmender Kriminalität sehen sich viele Menschen, insbesondere Eigentümer von Einfamilienhäusern, veranlaßt, ihre Grundstücke und Häuser durch Einbruchmeldeanlagen zu sichern. Die bekannten Einbruchmeldeanlagen sind zwar in der Lage, einen Einbruch optisch und/oder akustisch mittels Sirenen und Rundumleuchten anzuzeigen; doch zeigt die Erfahrung, daß Nachbarn und vorbeigehende Passanten in den meisten Fällen von einem Fehlalarm ausgehen oder sich einfach nicht trauen, bei der Polizei anzurufen, nicht zuletzt deshalb, weil sie Angst haben, sich zu blamieren. Ein Ausweg sieht vor, die Einbruchmeldeanlagen auf eine ständig besetzte Alarmzentrale aufzuschalten. Die Installation derartiger Syteme führt jedoch zu erheblichen finanziellen Belastungen, die viele Menschen davon abhalten, sich eine derartige Einbruchmeldeanlage zu beschaffen.

Aus der FR-A-2 633 762 ist ein automatisches Nachbarschafts-Sicherheitssystem bekannt, bei dem eine vorbestimmte Anzahl von Gemeinschaftsteilnehmern über ein Energieversorgungsnetz verbunden sind. Jedem Gemeinschaftsteilnehmer sind Detektoren, Kodierer und Sendeeeinrichtungen zum Übertragen eines Identifizierungssignals unter Ansprechen auf einen aktivierten Detektor zugeordnet. Mit dem bekannten automatischen Nachbarschafts-Sicherheitssystem ist es jedoch insbesondere nicht möglich, Sabotageleitungen mit zu überwachen.

Der Erfindung liegt daher die Aufgabe zugrunde, ein Telegemeinschafts-Alarmsystem sowie ein dafür geeignetes Sicherheits-Überwachungsmodem bereitzustellen, mit denen eine effiziente Überwachung, insbesondere von Grundstücken und Gebäuden auch ohne Aufschaltung der einzelnen Einbruchmeldeanlagen auf eine ständig besetzte Alarmzentrale ermöglicht wird.

Das technische Problem löst die Erfindung mit den Merkmalen des Anspruchs 1 und den Merkmalen des Anspruchs 6. Vorteilhafte Weiterbildungen sind in den Unteransprüchen angegeben.

Der Kerngedanke der Erfindung ist darin zu sehen, daß sich eine Telegemeinschaft informierter und motivierter Nachbarn zusammenschließt, die gegenseitig auf das Eigentum der anderen aufpassen. Dazu wird ein Telegemeinschafts-Alarmsystem oder eine Telegemeinschafts-Alarmanlage bereitgestellt, die mehrere Sicherheits-Überwachungsmodems aufweist. Bei jedem Mitglied der Telegemeinschaft ist ein solches Sicherheits-Überwachungsmodem installiert und über eine digitale oder analoge Teilnehmeranschlußeinrichtung an ein Telekommunikationsnetz angeschaltet. Jedes Sicherheits-Überwachungsmodem weist wenigstens einen Eingangsanschluß, an den ein Detektor zum Erfassen eines Alarmzustandes anschaltbar ist, sowie einen weiteren Eingang zum Überwachen einer Sabotageleitung auf. Bei dem Detektor handelt es sich um einen Alarmgeber, der beispielsweise auf einen Glasbruch, das Öffnen einer Tür, das Betreten eines Grundstücks und vieles mehr ansprechen und ein Signal an das Sicherheits-Überwachungsmodem senden kann. In jedem Sicherheits-Überwachungsmodem ist ein erster Speicher vorgesehen, in den die Rufnummer eines oder jedes Mitglieds der Telegemeinschaft ablegbar ist. Beispielsweise können in dem ersten Speicher bis zu zehn verschiedene Rufnummern eingegeben werden. Ein zweiter Speicher dient dazu, eine Nachricht zur Identifizierung des jeweiligen Sicherheits-Überwachungsmodems zu speichern. Die Identifizierungsnachricht umfaßt vorteilhafterweise die Rufnummer des zugehörigen Sicherheits-Überwachungsmodems und gegebenenfalls den Namen und die Anschrift des Mitglieds, bei dem das Sicherheits-Überwachungsmodem installiert ist. Wenn der Detektor einen Alarmzustand erfaßt, löst das entsprechende Sicherheits-Überwachungsmodem einen Alarm wenigstens bei einem der Mitglieder der Telegemeinschaft aus. Eine programmierbare Steuereinrichtung wählt dazu unter Ansprechen auf ein vom Detektor geliefertes Signal wenigstens eine der in dem ersten Speicher abgelegten Rufnummern automatisch an und sendet die im zweiten Speicher enthaltene Identifizierungsnachricht an das Sicherheits-Überwachungsmodem des angewählten Gemeinschaftsmitglieds. Die programmierbare Steuereinrichtung ist derart ausgebildet, daß sie unter Ansprechen auf eine empfangene Identifizierungsnachricht ein akustisches und/oder optisches Alarmsignal bei dem gerufenen Gemeinschaftsmitglied auslöst und die Identifizierungsnachricht auf einem Display ausgibt. Auf diese Weise ist eine schnelle und eindeutige Identifizierung des den Alarm auslösenden Sicherheits-Überwachungsmodems gewährleistet.

Um die Telegemeinschafts-Alarmanlage effizienter gestalten zu können, wählt die programmierbare Steuereinrichtung unter Ansprechen auf das vom Detektor gelieferte Signal mehrere oder alle im ersten Speicher enthaltenen Rufnummern in einer vorbestimmten, programmierbaren Reihenfolge automatisch an.

Ein von dem alarmauslösenden Sicherheits-Öberwachungsmodem angerufenes Gemeinschaftsmitglied bestätigt beispielsweise durch Betätigen einer Taste an seinem Sicherheits-Überwachungsmodem den Empfang der Identifizierungsnachricht. Die programmierbare Steuereinrichtung leitet daraufhin automatisch den Aufbau einer Wählverbindung zu dem Sicherheits-Überwachungsmodem ein, das die Identifizierungsnachricht ausgesendet, d. h. den Alarm ausgelöst hat. Gleichzeitig wird ein Quittierungssignal dorthin gesendet.

Um die übrigen Gemeinschaftsmitglieder nicht unnötig lang alarmiert zu halten , wählt die programmierbare Steuereinrichtung des alarmauslösenden Sicherheits-Überwachungsmodems unter Ansprechen auf den Empfang des Quittierungssignals die in dem Speicher abgelegten Rufnummern der Gemeinschaftsmitglieder, die ebenfalls alarmiert worden sind, automatisch an und teilt ihnen mit, daß der Alarm bereits quittiert worden ist. In jedem Sicherheits-Überwachungsmodem kann ein dritter Speicher vorgesehen sein, in dem für jeden Eingangsanschluß eine individuelle Alarmmeldung in Textform speicherbar ist, die dem erkennbaren Alarmzustand des an den jeweiligen Eingangsanschluß angeschalteten Detektors entspricht. Die Alarmmeldung kann im Alarmfall zusammen mit der Identifizierungsnachricht an die Sicherheits-Überwachungsmodems der übrigen Gemeinschaftsmitglieder übertragen und dort auf einem Display ausgegeben werden.

Zusätzlich kann ein vierter Speicher zur Protokollierung aller abgehenden und ankommenden Meldungen während einer vorbestimmten Zeitspanne vorgesehen sein.

Dank der Erfindung ist es möglich, beispielsweise die Grundstücke und Gebäude der zu einer Telegemeinschaft zusammengeschlossenen Personen effizient zu überwachen, ohne daß die Teilnehmer der Telegemeinschafts an eine zentrale Alarmstelle angeschlossen werden müssen.

Die Erfindung wird nachfolgend anhand eines Ausführungsbeispiels in Verbindung mit den beigefügten Zeichnungen näher erläutert. Es zeigen:
Fig. 1 den prinzipiellen Aufbau einer erfindungsgemäßen Telegemeinschafts-Alarmanlage, die drei Sicherheits-Überwachungsmodems über eine Vermittlungsstelle miteinander verbinden kann, und
Fig. 2 ein vereinfachtes Blockschaltbild eines Sicherheits-Überwachungsmodems, das für den Einsatz in der Telegemeinschafts-Alarmanlage nach Fig. 1 geeignet ist.

In Fig. 1 ist eine beispielhafte, allgemein mit 5 bezeichnete Telegemeinschafts-Alarmanlage für drei Telegemeinschafts-Mitglieder -nachfolgend Gemeinschaftsmitglieder genannt- dargestellt. Die Telegemeinschafts-Alarmanlage 5 umfaßt drei Sicherheits-Überwachungsmodems 10, 50 und 60, die beispielhaft in drei getrennten Häusern installiert sind. Eine bestimmte örtliche Nähe der Häuser zueinander ist zwar nicht erforderlich, aber durchaus sinnvoll. Jedes Sicherheits-Überwachungsmodem 10, 50 und 60 ist über eine Teilnehmeranschlußeinrichtung, im vorliegenden Fall eine analoge TAE-Steckdose 30, an eine Vermittlungsstelle 40 eines Telekommunikationsnetzes angeschaltet. Selbstverständlich kann die Anschaltung der Sicherheits-Überwachungsmodems auch über eine digitale Anschlußeinheit an das Telekommunikationsnetz erfolgen. Wie Fig. 1 zeigt, ist an jedes Sicherheits-Überwachungsmodem 10, 50 und 60 lediglich ein Detektor oder Alarmgeber 20, 70 bzw. 80 angeschaltet. Zweckmäßigerweise sind die Sicherheits-Überwachungsmodems zum Anschalten von bis zu vier Alarmgebern konzipiert. Selbstverständlich können im Bedarfsfall beliebig viele Alarmgeber 20 angeschaltet werden. Lediglich zu Zwecken der Erläuterung ist nur ein einziger Alarmgeber 20, 70, 80 an jedes Sicherheits-Überwachungsmodem 10, 50 bzw. 60 angeschaltet.

Fig. 2 zeigt in vereinfachter Form das Blockschaltbild des in Fig. 1 dargestellten Sicherheits-Überwachungsmodems 10, welches über eine Schnittstelle 130 an ein Telekommunikationsnetz anschaltbar ist. Es sei angemerkt, daß alle Sicherheits-Überwachungsmodems im wesentlichen gleich aufgebaut sind. Das Sicherheits-Überwachungsmodem 10 weist beispielsweise vier Eingangsanschlüsse 90, 91, 92, 93 auf, an die jeweils ein Detektor 20 bzw. Alarmgeber anschaltbar ist. Im vorliegenden Fall ist lediglich an den Eingangsanschluß 90 der Detektor 20 angeschaltet. Wie weiter unten noch ausführlicher beschrieben wird, dient der Detektor 20 beispielsweise dazu, einen Glasbruch zu melden. Ein weiterer Eingangsanschluß 94 ist zum Anschalten einer Sabotageleitung, mit der beispielsweise der Detektor 20 überwacht und damit das Sicherheits-Überwachungsmodem 10 gegen mutwillige Störungen geschützt werden kann. Auf diese Weise ist es auch möglich, einen Alarm-Signalmelder 150, insbesondere eine Sirene oder eine Rundumleuchte 150, die an einen Ausgang 140 anschaltbar ist, gegen mutwillige Störung zu überwachen. Das Sicherheits-Überwachungsmodem 10 weist einen ersten Speicher 100 auf, in den die Rufnummern der beiden übrigen Sicherheits-Überwachungsmodems 50 und 60, d. h. der beiden übrigen Gemeinschaftsmitglieder, gespeichert sind. Ein zweiter Speicher 110 enthält eine Nachricht zur Identifizierung des Sicherheits-Überwachungsmodems 10 bzw. des Gemeinschaftsmitglieds. Die Identifizierungsnachricht umfaßt beispielsweise die Rufnummer des Gemeinschaftsmitgliedes, bei dem das Sicherheits-Überwachungsmodem 10 installiert ist. Darüber hinaus kann die Identifizierungsnachricht den Namen und die Adresse des jeweiligen Gemeinschaftsmitglieds enthalten. In einem dritten Speicher 160 kann eine individuelle Alarmmeldung in Textform gespeichert werden, die dem Alarmzustand entspricht, der vom Detektor 20 erfaßbar ist. Im vorliegenden Beispiel ist im Speicher 160 daher die Alarmmeldung "Glasbruch" abgelegt. Sind an den übrigen Eingangsanschlüssen 91 bis 93 Detektoren angeschlossen, dann können im Speicher 160 die entsprechenden individuellen Alarmmeldungen in Textform abgespeichert sein. Jede im Speicher 160 abgelegte Alarmmeldung ist in eindeutiger Weise einem der Eingangsanschlüsse 90-93 zugeordnet. Es sei noch angemerkt, daß alle Eingangsanschlüsse 90 bis 94 als Schließer oder Öffner programmierbar sind. Dies bedeutet beispielsweise, daß der Detektor 20, der an dem als Schließer programmierten Eingangsanschluß 90 angeschlossen ist, einen Alarmzustand meldet, wenn die überwachte Schleife infolge eines Glasbruchs unterbrochen wird. Im Gegensatz dazu meldet ein Detektor, der an einem als Öffner programmierten Eingangsanschluß angeschaltet ist, einen Alarmzustand, wenn die überwachte Schleife geschlossen wird. In einem mit 170 bezeichneten vierten Speicher, der als sogenannter Protokollspeicher dient, werden alle abgehenden und an dem Sicherheits-Überwachungsmodem 10 ankommenden Meldungen innerhalb einer vorbestimmten Zeitspanne, vorteilhafterweise während 24 Stunden, aufgezeichnet. Jedes Sicherheits-Überwachungsmodem 10, 50, 60 kann ein LCD-Display, mehrere akustische (z. B. einen internen Lautsprecher) und optische Anzeigeeinrichtungen (Leuchtdioden und Leuchtfelder zur Statusanzeige, die allesamt nicht dargestellt sind) aufweisen.

Die Arbeitsweise der erfindungsgemäßen Telegemeinschafts-Alarmanlage 5 wird nachfolgend näher erläutert. Lediglich der Einfachheit halber sei angenommen, daß die Telegemeinschaft aus drei Mitgliedern besteht, bei denen je ein Sicherheits-Überwachungsmodem 10, 50 bzw. 60 installiert ist. Im vorliegenden Fall sei der Name des ersten Mitglieds F. Müller, wohnhaft in der Gartenstraße 17. Das zweite Mitglied heißt G. Stephan und wohnt in der Goethestraße 7. Das dritte Mitglied heißt A. Meier und wohnt in der Gartenstraße 22. Es sei weiter vorausgesetzt, daß das Sicherheits-Überwachungsmodem 10 bei dem Telegemeinschafts-Mitglied F. Müller, das Sicherheits-Überwachungsmodem 50 bei dem Mitglied G. Stephan und das Sicherheits-Überwachungsmodem 60 bei dem Mitglied A. Meier installiert sind. Im vorliegenden Beispiel sei angenommen, daß lediglich am Einganganschluß 90 der einen Glasbruch meldende Detektor 20 angeschlossen ist. Die Eingabe der Systemeinstellungen und die Programmierung jedes Sicherheits-Überwachungsmodems kann vor Ort über eine nicht dargestellte Tastatur oder mit einem Terminalprogramm über einen extern anschaltbaren Computer erfolgen. Zweckmäßigerweise ist die Programmierung Passwort geschützt. Wie weiter unten noch ausführlicher erläutert wird, wird durch die Programmierung des Sicherheits-Überwachungsmodems im wesentlichen festgelegt, an welchem der Eingangsanschlüsse 90 bis 93 ein Detektor angeschlossen ist, wie dieser sich verhält (als Schließer oder Öffner) und welche Rufnummern in welcher Reihenfolge zu wählen sind. Zur eindeutigen Identifizierung jedes Sicherheits-Überwachungsmodems kann zusätzlich die entsprechende Rufnummer und gegebenenfalls die Vorwahl mit eingegeben werden. Das Telegemeinschafts-Mitglied F. Müller programmiert nun sein Sicherheits-Überwachungsmodem 10 wie folgt: 1.) Der Eingangsanschluß 90, an dem der Detektor 20 angeschaltet ist, wird als Schließer programmiert. 2.) In den ersten Speicher 100 werden die beiden Rufnummern der übrigen Telegemeinschafts-Mitglieder einprogrammiert. Mit anderen Worten wird beispielsweise die Rufnummer 2233 für das Mitglied G. Stephan und die Rufnummer 4455 für das andere Mitglied A. Meier einprogrammiert, und zwar in dieser Reihenfolge. 3.) In den zweiten Speicher 110 schreibt F. Müller beispielsweise seine eigene Telefonnummer 1166, seine Anschrift - im vorliegenden Fall Gartenstraße 17 und/oder seinen Namen. 4.) In den dritten Speicher 160 wird die Alarmmeldung "Glasbruch" eingeschrieben, die eindeutig dem Eingangsanschluß 90 zugeordnet ist. Sind auch die übrigen Eingangsanschlüsse 91 bis 93 mit Detektoren abgeschlossen, können im Speicher 160 die Alarmmeldungen in Textform abgespeichert werden, die den Alarmzuständen (z.B. Türöffnung oder Grundstück betreten) des jeweiligen Detektors entsprechen. 5.) Mit Hilfe eines Schlüsselschalters habe F. Müller sein Sicherheits-Überwachungsmodem 10 aktiviert. Je nach Implementierung führt das Sicherheits-Überwachungsmodem einen Gerätetest automatisch durch und zeigt gegebenenfalls die auftretenden Fehler auf dem LCD-Display an. Das zweite Mitglied G. Stephan schreibt in den ersten Speicher 100 seines Sicherheits-Überwachungsmodems 50 die Rufnummer 1166 für F. Müller und die Rufnummer 4455 für das Mitglied A. Meier. Eine Vorwahlnummer muß nicht eingegeben werden, da die Gemeinschaftsmitglieder allesamt in demselben Ort wohnen. Der zweite Speicher 110 des Sicherheits-Überwachungsmodems 50 enthält beispielsweise den Namen G. Stephan, die dazugehörige Rufnummer 2233 und die Anschrift Goethestraße 7. Im dritten Speicher 160 können wiederum die zu den jeweiligen angeschalteten Detektoren gehörenden Alarmmeldungen in Textform stehen. A. Meier, das dritte Telegemeinschafts-Mitglied, programmiert sein Sicherheits-Überwachungsmodem 60 derart, daß im ersten Speicher 100 die Rufnummer 1166 des Mitglieds F. Müller und die Telefonnummer 2233 des weiteren Mitglieds G. Stephan steht. Der zweite Speicher 110 enthält die eigene Identifikationsnachricht, d. h. den Namen A. Meier, die Telefonnummer 4455 und die Adresse , d.h.Gartenstraße 22. Wiederum kann der dritte Speicher 160 mit den entsprechenden Alarmmeldungen in Textform programmiert sein. Wir stellen uns nun das folgende Szenario vor, daß ein Eindringling eine Fensterscheibe der Wohnung des Mitglieds F. Müller eingeschlagen hat. Daraufhin wird die Sirene 150 oder eine Rundumleuchte aktiviert, die auf diese Weise akustisch bzw. optisch einen Einbruch signalisiert. Gleichzeitig meldet der Detektor 20 an die Steuereinrichtung 120 einen Glasbruch. Die Steuereinrichtung 120 ist beispielsweise derart programmiert, daß sie die beiden in dem Speicher 100 abgelegten Rufnummern der anderen Telegemeinschafts-Mitglieder in der angegebenen Reihenfolge, d.h. zuerst die Rufnummer 2233 und danach die Rufnummer 4455, automatisch anwählt. Mit anderen Worten baut das Sicherheits-Überwachungsmodem 10 nach der Signalisierung eines Glasbruchs durch den Detektor 20 sofort eine Wählverbindung zum Sicherheits-Überwachungsmodem 50 auf. Nach dem Herstellen der Wählverbindung sorgt die Steuereinrichtung 120 dafür, daß die im Speicher 110 abgelegte Identifikationsnachricht (diese umfaßt den Namen F. Müller, die Telefonnummer 1166 und die Gartenstraße 17) zusammen mit der im Speicher 160 abgelegten Alarmmeldung "Glasbruch" an das Sicherheits-Überwachungsmodem 50 übertragen werden. Ein Lautsprecher im Sicherheits-Überwachungsmodem 50 alarmiert das Telegemeinschafts-Mitglied G. Stephan darüber, daß bei einem der Telegemeinschafts-Mitglieder eingebrochen worden ist. Auf einer LCD-Anzeige erscheint darüber hinaus gleichzeitig oder nacheinander die Identifikationsnachricht " F. Müller, Gartenstraße 17, Rufnummer 1166" sowie die Alarmmeldung "Glasbruch". Anschließend wählt das Sicherheits-Überwachungsmodem 10 die zweite, im Speicher 100 abgelegte Rufnummer 4455 des Telegemeinschafts-Mitglieds A. Meier an. Ist die Wählverbindung erst einmal hergestellt, werden wiederum die Identifikationsnachricht des Speichers 110 sowie die im Speicher 160 abgelegte Alarmmeldung an das Sicherheits-Überwachungsmodem 60 übertragen. Auch hier erfolgt eine akustische und/oder optische Alarmmeldung sowie die Darstellung bzw. Anzeige der Identifikationsnachricht und der Alarmmeldung des Sicherheits-Überwachungsmodems 10, das den Alarm ausgelöst hat. Es sei angenommen, daß das Mitglied G. Stephan den von dem Sicherheits-Überwachungsmodem 10 ausgelösten Alarm zuerst wahrnimmt und die Alarmierung sofort bestätigt. Dazu kann er eine entsprechende Taste an seinem Sicherheits-Überwachungsmodem 50 betätigen. Das Sicherheits-Überwachungsmodem 50 wählt unter Ansprechen auf das Betätigen der Taste automatisch die Rufnummer 1166 des Sicherheits-Überwachungsmodems 10, das den Alarm ausgelöst hat, und überträgt, sobald eine Wählverbindung hergestellt worden ist, eine Quittierungsmeldung an das Sicherheits-Überwachungsmodem 10. Sollte jedoch der Versuch des Sicherheits-Überwachungsmodems 50, die Alarmmeldung zu quittieren, fehlschlagen, wird auf der LCD-Anzeige die Meldung "Teilnehmer nicht erreicht" angezeigt. Dies kann beispielsweise dann der Fall sein, wenn das Mitglied A. Meier zuerst die Alarmmeldung an seinem Sicherheits-Überwachungsmodem 60 bestätigt hat und somit die Leitung zum Sicherheits-Überwachungsmodem 10 bereits besetzt ist.
Nach dem Empfang der Quittierungsmeldung vom Sicherheits-Überwachungsmodem 50 wählt das Sicherheits-Überwachungsmodem 10 die Rufnummer 4455 des Sicherheits-Überwachungsmodems 60 an, welches zwar vom Sicherheits-Überwachungsmodem 10 alarmiert, aber bisher noch keine Bestätigung der Alarmmeldung dorthin ausgesendet hat. Nach dem Aufbau der Wählverbindung überträgt das Sicherheits-Überwachungsmodem 10 die Meldung "Alarm wurde quittiert" zum Sicherheits-Überwachungsmodem 60. Nachdem nunmehr das Mitglied G. Stephan über den Einbruch bei F. Müller alarmiert worden ist, kann dieser die erforderlichen Maßnahmen ergreifen, indem er z. B. die Polizei benachrichtigt. Nachdem das Sicherheits-Überwachungsmodem 10 die Entwarnungsmeldung an das Sicherheits-Überwachungsmodem 60 übermittelt hat, kehrt es automatisch in seine Betriebsbereitschaft zurück. Im Fall einer weiteren Alarmerfassung des Detektors 20 wird die obengenannte Prozedur erneut durchgeführt.

Es ist überflüssig zu erwähnen, daß die obenbeschriebene Prozedur nur Ablaufen kann, wenn die an das Telekommunikationsnetz angeschalteten Sicherheits-Überwachungsmodems 10, 50 und 60 tatsächlich auch aktiviert sind.

## Patentansprüche

1. Telegemeinschafts-Alarmsystem mit mehreren Sicherheits-Überwachungsmodems (10, 50, 60), die an ein Telekommunikationsnetz anschaltbar sind und eine Gruppe vorbestimmter Größe bilden, wobei jedes Sicherheits-Überwachungsmodem (10, 50, 60) folgende Merkmale aufweist:
wenigstens einen Eingang (90-93), an den ein Detektor (20) zum Erfassen eines Alarmzustandes anschaltbar ist, einen weiteren Eingang (94) zum Überwachen einer Sabotageleitung,
einen ersten Speicher (100), in den die Rufnummern der zur Gruppe gehörenden Sicherheits-Überwachungsmodems ablegbar sind,
einen zweiten Speicher (110), in dem eine Nachricht zur Identifizierung des Sicherheits-Überwachungsmodems (10) gespeichert ist,
eine programmierbare Steuereinrichtung (120), die unter Ansprechen auf ein vom Detektor (20) geliefertes Signal wenigstens eine der in dem ersten Speicher (100) abgelegten Rufnummern automatisch anwählt und die im zweiten Speicher (110) enthaltene Identifizierungsnachricht an das angewählte Sicherheits-Überwachungsmodem (50) sendet, wobei die programmierbare Steuereinrichtung (120) unter Ansprechen auf eine empfangene Identifizierungsnachricht eine Einrichtung zur Ausgabe eines Alarmsignals und ein Display zur Anzeige der Identifizierungsnachricht ansteuert.

2. Telegemeinschafts-Alarmsystem nach Anspruch 1,
**dadurch gekennzeichnet, daß**, wenn das Sicherheits-Überwachungsmodem (10) ein Signal vom Detektor (20) empfangen hat, die programmierbare Steuereinrichtung (120) alle in dem ersten Speicher (100) enthaltenen Rufnummern in einer vorbestimmten Reihenfolge anwählt.

3. Telegemeinschafts-Alarmsystem nach Anspruch 1 oder 2,
**dadurch gekennzeichnet, daß**, wenn das Sicherheits-Überwachungsmodem (50) die Identifizierungsnachricht empfängt, die programmierbare Steuereinrichtung (120) unter Ansprechen auf eine durch eine Bedienungsperson eingegebene Bestätigung automatisch den Aufbau einer Wählverbindung zum Sicherheits-Überwachungsmodem (10), das den Alarm ausgelöst hat, einleitet und ein Quittierungssignal dorthin sendet.

4. Telegemeinschafts-Alarmsystem nach Anspruch 3,
**dadurch gekennzeichnet, daß** die programmierbare Steuereinrichtung (120) des Sicherheits-Überwachungsmodems (10), das den Alarm ausgelöst hat, unter Ansprechen auf den Empfang des Quittierungssignals die in dem ersten Speicher (100) abgelegten Rufnummern der übrigen Sicherheits-Überwachungsmodems (50, 60) automatisch anwählt und ihnen die Quittierung des Alarms signalisiert.

5. Telegemeinschafts-Alarmsystem nach einem der Ansprüche 1 bis 4, **dadurch gekennzeichnet, daß** die Identifizierungsnachricht jedes
Sicherheits-Überwachungsmodems (10, 50, 60) die zugehörige Rufnummer, die Adresse und/oder den Namen des Teilnehmers umfaßt.

6. Sicherheits-Überwachungsmodem zum Einsatz in einem Telegemeinschafts-Alarmsystem nach einem der Ansprüche 1 bis 5,
**gekennzeichnet durch**
eine Schnittstelle (130), über die das Sicherheits-Überwachungsmodem (10) an ein Telekommunikationsnetz anschaltbar ist,
wenigstens einen Eingang (90-93), an den ein Detektor (20) zum Erfassen eines Alarmzustandes anschaltbar ist,
einen weiteren Eingang (94) zum Überwachen einer Sabotageleitung,
einen ersten Speicher (100), in den die Rufnummern vorbestimmter Teilnehmer, die eine Gruppe bilden, ablegbar sind,
einen zweiten Speicher (110), in dem eine Nachricht zur Identifizierung des Sicherheits-Überwachungsmodems gespeichert ist,
eine programmierbare Steuereinrichtung (120), die unter Ansprechen auf ein vom Detektor (20) geliefertes Signal wenigstens eine der in dem ersten Speicher (100) abgelegten Rufnummern automatisch anwählt und die im zweiten Speicher (110) enthaltene Identifizierungsnachricht an den angewählten Teilnehmer (50) sendet, wobei die programmierbare Steuereinrichtung (120) unter Ansprechen auf eine empfangene Identifizierungsnachricht eine Einrichtung zur Ausgabe eines Alarmsignals und ein Display zur Anzeige der Identifizierungsnachricht ansteuert.

7. Sicherheits-Überwachungsmodem nach Anspruch 6,
**dadurch gekennzeichnet, daß** die programmierbare Steuereinrichtung (120) unter Ansprechen auf das vom Detektor (20) gelieferte Signal alle im ersten Speicher (100) enthaltenen Rufnummern in einer vorbestimmten Reihenfolge anwählt.

8. Sicherheits-Überwachungsmodem nach Anspruch 6 oder 7,
**dadurch gekennzeichnet, daß** die programmierbare Steuereinrichtung (120) nach dem Empfang der Identifizierungsnachricht unter Ansprechen auf eine durch eine Bedienungsperson eingegebene Bestätigung automatisch den Aufbau einer Wählverbindung zu dem Teilnehmer (10), der den Alarm ausgelöst hat, einleitet und ein Quittierungssignal dort hin sendet, und daß die programmierbare Steuereinrichtung (120) unter Ansprechen auf den Empfang eines Quittierungssignals die in dem ersten Speicher (100) abgelegten Rufnummern der übrigen Teilnehmer (50, 60) automatisch anwählt und ihnen die Quittierung des Alarms signalisiert.

9. Sicherheits-Überwachungsmodem nach einem der Ansprüche 6 bis 8, **gekennzeichnet durch** optische und/oder akustische Alarm- und/oder Status-Signalisierungseinrichtungen.

10. Sicherheits-Überwachungsmodem nach einem der Ansprüche 6 bis 9, **gekennzeichnet durch** wenigstens einen Ausgang (140), an den ein Alarm-Signalmelder (150), insbesondere eine Sirene, anschaltbar ist.

11. Sicherheits-Überwachungsmodem nach einem der Ansprüche 6 bis 10,
**gekennzeichnet durch** vier Eingänge (90-93), an die jeweils ein Detektor (20) anschaltbar ist.

12. Sicherheits-Überwachungsmodem nach einem der Ansprüche 6 bis 11,
**gekennzeichnet durch** einen dritten Speicher (160), in dem für jeden, von den Detektoren (20) erfaßbaren Alarmzustand eine individuelle Alarmmeldung in Textform speicherbar ist, die zusammen mit der Identifizierungsnachricht übertragbar ist.

13. Sicherheits-Überwachungsmodem nach einem der Ansprüche 6 bis 12,
**dadurch gekennzeichnet, daß** die Eingabe aller Daten und/oder die Programmierung des Sicherheits-Überwachungsmodems (10) über eine Tastatur oder einen extern an das Sicherheits-Überwachungsmodem anschaltbaren Rechner erfolgen kann und Passwort-geschützt ist.

14. Sicherheits-Überwachungsmodem nach einem der Ansprüche 6 bis 13, **gekennzeichnet durch** einen vierten Speicher (170) zur Aufzeichnung aller abgehenden und ankommenden Meldungen innerhalb einer vorbestimmten Zeitspanne.

## Claims

1. Telecommunity alarm system with a plurality of security monitoring modems (10, 50, 60) which are connectable to a telecommunications network and form a group of predetermined size, each security monitoring modem (10, 50, 60) having the following features:
at least one input (90-93) to which is connectable a detector (20) for detecting an alarm condition;
a further input (94) for monitoring a sabotage line;
a first memory (100) in which can be stored the call numbers of the security monitoring modems belonging to the group;
a second memory (110) in which is stored a message for identifying the security monitoring modem (10);
a programmable control apparatus (120) which, responding to a signal supplied by the detector (20), automatically dials at least one of the call numbers stored in the first memory (100) and transmits the identification message contained in the second memory (110) to the dialled security monitoring modem (50), wherein the programmable control apparatus (120), responding to a received identification message, drives an apparatus for outputting an alarm signal and a display for displaying the identification message.

2. Telecommunity alarm system according to claim 1,
**characterized in that**, when the security monitoring modem (10) has received a signal from the detector (20), the programmable control apparatus (120) dials in a predetermined sequence all the call numbers contained in the first memory (100).

3. Telecommunity alarm system according to claim 1 or 2,
**characterized in that**, when the security monitoring modem (50) receives the identification message, the programmable control apparatus (120), responding to a confirmation entered by an operator, automatically initiates the set-up of a dialled connection to the security monitoring modem (10) which triggered the alarm and transmits an acknowledgement signal to there.

4. Telecommunity alarm system according to claim 3,
**characterized in that**, responding to the receipt of the acknowledgement signal, the programmable control apparatus (120) of the security monitoring modem (10) which triggered the alarm automatically dials the call numbers of the other security monitoring modems (50, 60) stored in the first memory (100) and sends them the acknowledgement of the alarm.

5. Telecommunity alarm system according to any one of claims 1 to 4,
**characterized in that** the identification message of each security monitoring modem (10, 50, 60) comprises the associated call number, the address and/or name of the subscriber.

6. Security monitoring modem for use in a telecommunity alarm system according to any one of claims 1 to 5,
**characterized by**
an interface (130) through which the security monitoring modem (10) is connectable to a telecommunications network;
at least one input (90-93) to which is connectable a detector (20) for detecting an alarm condition;
a further input (94) for monitoring a sabotage line;
a first memory (100) in which can be stored the call numbers of predetermined subscribers who form a group;
a second memory (110) in which is stored a message for identifying the security monitoring modem;
a programmable control apparatus (120) which, responding to a signal supplied by the detector (20), automatically dials at least one of the call numbers stored in the first memory (100) and transmits the identification message contained in the second memory (110) to the dialled subscriber (50), wherein the programmable control apparatus (120), responding to a received identification message, drives an apparatus for outputting an alarm signal and a display for displaying the identification message.

7. Security monitoring modem according to claim 6,
**characterized in that** the programmable control apparatus (120), responding to the signal supplied by the detector (20), dials in a predetermined sequence all the call numbers contained in the first memory (100).

8. Security monitoring modem according to claim 6 or 7,
**characterized in that**, after the receipt of the identification message, the programmable control apparatus (120), responding to a confirmation entered by an operator, automatically initiates the set-up of a dialled connection to the subscriber (10) which triggered the alarm and transmits an acknowledgement signal to there, and **in that**, responding to the receipt of an acknowledgement signal, the programmable control apparatus (120) automatically dials the call numbers of the other subscribers (50, 60) stored in the first memory (100) and sends them the acknowledgement of the alarm.

9. Security monitoring modem according to any one of claims 6 to 8,
**characterized by** visual and/or audible alarm and/or status signalling apparatuses.

10. Security monitoring modem according to any one of claims 6 to 9,
**characterized by** at least one output (140) to which an alarm signal device (150), particularly a siren, is connectable.

11. Security monitoring modem according to any one of claims 6 to 10,
**characterized by** four inputs (90-93) to each of which a detector (20) is connectable.

12. Security monitoring modem according to any one of claims 6 to 11,
**characterized by** a third memory (160) in which can be stored a separate alarm message in text form for each alarm condition detectable by the detectors (20), said alarm message being able to be transmitted together with the identification message.

13. Security monitoring modem according to any one of claims 6 to 12,
**characterized in that** the input of all data and/or the programming of the security monitoring modem (10) can be effected via a keyboard or via a computer externally connectable to the security monitoring modem and is password-protected.

14. Security monitoring modem according to any one of claims 6 to 13,
**characterized by** a fourth memory (170) for recording all incoming and outgoing messages within a predetermined period of time.

## Revendications

1. Système d'alarme de télécommunauté avec plusieurs modems de surveillance sécurisés (10, 50, 60) pouvant être connectés à un réseau de télécommunications et formant un groupe de taille prédéfinie, chaque modem de surveillance sécurisé (10, 50, 60) ayant les caractéristiques suivantes:
au moins une entrée (90-93) sur laquelle peut être connecté un détecteur (20) pour identifier l'état d'alarme,
une entrée supplémentaire (94) pour surveiller une ligne anti-sabotage,
une première mémoire (100) dans laquelle peuvent être stockés les numéros d'appels des modems de surveillance sécurisé du groupe, une seconde mémoire (110) dans laquelle est enregistré un message d'identification du modem de surveillance sécurisé (10), un système de contrôle programmable (120) qui, en réponse à un signal émis par le détecteur, compose automatiquement au moins un des numéros d'appel stockés dans la première mémoire (100) et
envoie le message d'identification contenu dans la deuxième mémoire (110) au modem de surveillance sécurisé appelé (50), le système de contrôle programmable (120) pilotant, en réponse à un message d'identification reçu, un système d'émission de signal d'alarme et un afficheur pour l'affichage du message d'identification.

2. Système d'alarme de télécommunauté selon la revendication 1, **caractérisé en ce que**, lorsque le modem de surveillance sécurisé (10) a reçu un signal du détecteur, le système de contrôle programmable (120) compose dans un ordre prédéfini l'ensemble des numéros d'appels stockés dans la première mémoire (100).

3. Système d'alarme de télécommunauté selon les revendications 1 ou 2, **caractérisé en ce que**, lorsque le modem de surveillance sécurisé (50) reçoit le message d'identification, le système de contrôle programmable (120) établit automatiquement, en réponse à une validation effectuée par un opérateur, une liaison commutée avec le modem de surveillance sécurisé (10) qui a déclenché l'alarme et lui transmet un signal de confirmation.

4. Système d'alarme de télécommunauté selon la revendication 3, **caractérisé en ce que** le système de contrôle programmable (120) du modem de surveillance sécurisé (10) qui a déclenché l'alarme compose automatiquement, en réponse à la réception du signal de confirmation, les numéros d'appels des autres modems de surveillance sécurisés (50, 60) stockés dans la première mémoire (100) et leur signale la confirmation de l'alarme.

5. Système d'alarme de télécommunauté selon l'une des revendications 1 à 4, **caractérisé en ce que** le message d'identification de chaque modem de surveillance sécurisé (10, 50, 60) comprend le numéro d'appel correspondant, l'adresse et/ou le nom de l'abonné.

6. Modem de surveillance sécurisé pour système d'alarme de télécommunauté selon l'une des revendications 1 à 5
**caractérisé par**
une interface (130) par laquelle le modem de surveillance sécurisé (10) peut être connecté à un réseau de télécommunications,
au moins une entrée (90-93) sur laquelle peut être connecté un détecteur (20) pour identifier l'état d'alarme,
une entrée supplémentaire (94) pour surveiller une ligne anti-sabotage,
une première mémoire (100) dans laquelle peuvent être stockés les numéros d'appels d'abonnés prédéfinis formant un groupe,
une seconde mémoire (110) dans laquelle est enregistré un message pour l'identification du modem de surveillance sécurisé,
un système de contrôle programmable (120) qui, en réponse à un signal émis par le détecteur (20), compose automatiquement au moins un des numéros d'appel stockés dans la première mémoire (100) et envoie le message d'identification contenu dans la deuxième mémoire (110) à l'abonné appelé (50), le système de contrôle programmable (120) pilotant, en réponse à un message d'identification reçu, un système d'émission de signal d'alarme et un afficheur pour l'affichage du message d'identification.

7. Modem de surveillance sécurisé selon la revendication 6, **caractérisé en ce que** le système de contrôle programmable (120), en réponse au signal émis par le détecteur (20), compose dans un ordre prédéfini l'ensemble des numéros d'appel stockés dans la première mémoire.

8. Modem de surveillance sécurisé selon la revendication 6 ou 7,
**caractérisé en ce que**, après réception du message d'identification, le système de contrôle programmable (120) établissement automatiquement, en réponse à une validation effectuée par un opérateur, une liaison commutée avec l'abonné (10) qui a déclenché l'alarme et lui envoie un signal de confirmation et **en ce que** le système de contrôle programmable (120) compose automatiquement, en réponse à un signal de confirmation, les numéros d'appels des autres abonnés (50, 60) stockés dans la première mémoire (100) et leur signale la confirmation de l'alarme.

9. Modem de surveillance sécurisé selon l'une des revendications 6 à 8, **caractérisé par** des systèmes de signalisation d'alarme et/ou d'état optiques et/ou acoustiques.

10. Modem de surveillance sécurisé selon l'une des revendications 6 à 9, **caractérisé par** au moins une sortie (140) à laquelle peut être connecté un émetteur de signal d'alarme (150), en particulier une sirène.

11. Modem de surveillance sécurisé selon l'une des revendications 6 à 10, **caractérisé par** quatre entrées (90-93), à chacune desquelles peut être connecté un détecteur (20).

12. Modem de surveillance sécurisé selon l'une des revendications 6 à 11,
**caractérisé par** une troisième mémoire (160) dans laquelle peut être enregistré sous forme de texte, pour chacun des états d'alarme identifiables par les détecteurs (20), un signal d'alarme individuel pouvant être transmis avec le message d'identification.

13. Modem de surveillance sécurisé selon l'une des revendications 6 à 12,
**caractérisé en ce que** la saisie de toutes les données et/ou la programmation du modem de surveillance sécurisé (10) peut être effectuée au moyen d'un clavier ou d'un ordinateur externe pouvant être connecté au modem de surveillance sécurisé et protégée par mot de passe.

14. Modem de surveillance sécurisé selon l'une des revendications 6 à 13, **caractérisé par** une quatrième mémoire (170) pour l'enregistrement de tous les messages entrants et sortants pendant une période prédéfinie.
